# DEMANDE DE BREVET EUROPEEN

(11) **EP 4 762 974 A1**
(43) Date de publication de la demande: **24.06.2026**
(21) Numéro de dépôt: 25224602.0
(22) Date de dépôt: 17.12.2025
(51) Int. Cl.: A43B 19/00, A43B 23/02, A41D 17/00

(54) **CHAUSSURE DE SPORT INTÉGRANT UNE GUÊTRE**

(30) Priorité: 20.12.2024 FR 2415040
(71) Demandeur: Salomon S.A.S., 74370 Metz-Tessy (FR)
(72) Inventeur: BERTHOUD, Rachel, 74150 Rumilly (FR)
(74) Mandataire: Lapierre, Stéphane

(57) **Abrégé**

Chaussure comprenant :
- une tige (102) comprenant :
• une enveloppe (2) intégrant une ouverture de chaussage (20) présentant une subdivision postérieure (202) et une subdivision antérieure (201),
• une guêtre (3) connecté à l'enveloppe.

La guêtre se compose d'un empiècement connecté à l'enveloppe
- sur le pourtour de la subdivision postérieure (202) et
- au niveau de l'empeigne de sorte à entourer le pourtour de la subdivision antérieur (201).

La guêtre est conçue pour entourer la cheville et recouvrir une partie du cou-de-pied de l'utilisateur de sorte à former une ouverture supérieure (31).

La guêtre se chevauche sur elle-même, sans connexion, de sorte à former une fente latérale (32L) ou médiale (32M).

## Description

L'invention concerne une chaussure comprenant une guêtre.

On connaît de l'art antérieur des chaussures munies de guêtres. Les guêtres permettent généralement d'empêcher l'introduction d'élément externe, comme de l'eau ou des cailloux, à l'intérieur de la chaussure, entre la tige et le pied de l'utilisateur. Une guêtre s'étend au-dessus de l'ouverture de chaussage d'une chaussure, un peu comme une chaussette ou un manchon qui serait fixé à la chaussure au niveau des chevilles.

Toutefois, lorsque la chaussure est munie d'une guêtre, il devient moins pratique de chausser de telles chaussures. En effet, la guêtre est destinée à être relativement serrée autour de la cheville de l'utilisateur. Il est alors difficile d'accéder à l'ouverture de chaussage de la chaussure pour y insérer le pied. Il est également compliqué d'accéder au système de serrage de la chaussure lorsque celui-ci est recouvert par une telle guêtre.

Pour remédier à ces problèmes, il existe des guêtres présentant une ouverture obturée par un système de fermeture de type fermeture-éclair ou velcro^{®}, permettant ainsi de faciliter l'accès à l'ouverture de chaussage et au système de serrage. Toutefois, ces solutions nuisent à l'aérodynamisme des chaussures, augmentent le poids de la chaussure et ne sont pas très confortables, notamment du fait de présence du système de fermeture.

Le but de l'invention est de remédier à ces problèmes et d'améliorer les chaussures connues de l'art antérieur. En particulier, l'invention propose une chaussure présentant une guêtre légère, intégrée et nuisant peu au chaussage du pied et à l'accès au système de serrage de la chaussure.

L'invention propose une chaussure apte à recevoir un pied d'un utilisateur, la chaussure comprenant :
- un semelage
- une tige comprenant :
   - une enveloppe composée
      ∘ d'une empeigne
      ∘ d'un quartier latéral
      ∘ d'un quartier médial,
         l'enveloppe intégrant une ouverture de chaussage délimitée par un bord latéral, un bord médial, un bord antérieur et un bord postérieur, l'ouverture de chaussage présentant

      - une subdivision postérieure, au niveau des quartiers, délimitée par une portion arrière dudit bord latéral, une portion arrière dudit bord médial et le bord postérieur,
      - une subdivision antérieure, prolongeant la subdivision postérieure au niveau de l'empeigne, délimitée par une portion antérieure dudit bord latéral, une portion antérieure dudit bord médial et le bord antérieur,
   - une guêtre connecté à l'enveloppe.

La guêtre se compose d'un empiècement connecté à l'enveloppe
- sur le pourtour de la subdivision postérieure et
- au niveau de l'empeigne de sorte à entourer le pourtour de la subdivision antérieur.

La guêtre est conçue pour entourer la cheville et recouvrir une partie du cou-de-pied de l'utilisateur de sorte à former une ouverture supérieure.

La guêtre se chevauche sur elle-même, sans connexion, de sorte à former une fente latérale ou médiale.

Grâce à cette construction, la guêtre assure une bonne protection de la chaussure empêchant la pénétration d'éléments externes à l'intérieur de la chaussure. De plus, cette construction permet d'améliorer l'aérodynamisme de la chaussure, notamment en couvrant la subdivision antérieure. En effet, la guêtre peut ainsi masquer un système de serrage logé au niveau de cette subdivision antérieure, ce système de serrage pouvant être à l'origine de perturbations de l'aérodynamisme de la chaussure. Enfin, grâce au chevauchement de la guêtre, cette construction permet de faciliter le chaussage tout en préservant un accès au système de serrage de la chaussure. On évite également le besoin d'ajouter un système de fermeture supplémentaire de la guêtre susceptible d'alourdir la chaussure et d'apporter de l'inconfort. Cette construction permet ainsi une bonne intégration de la guêtre, en proposant une chaussure légère et confortable. Enfin, cette construction permet de réduire le nombre de composants et s'avère ainsi particulièrement simple et économique à fabriquer.

**Selon des** aspects avantageux mais non obligatoires de l'invention, une telle chaussure peut incorporer une ou plusieurs des caractéristiques suivantes, prises dans toute combinaison techniquement admissible :
- La guêtre est fixée au niveau d'une jonction entre l'enveloppe et le semelage, du côté de la fente latérale ou médiale.
- La guêtre comprend
   ∘ une extension agencée pour obturer la subdivision antérieure et
   ∘ une portion de recouvrement destinée à recouvrir une partie de l'empeigne et l'extension.
- L'extension est fixée sur au moins un tiers de la longueur de la portion antérieure d'un bord de l'ouverture de chaussage, depuis l'extrémité antérieur de celle-ci, du côté opposé à la fente latérale ou médiale.
- L'extension est fixée sur au maximum deux tiers de la longueur de la portion antérieure d'un bord de l'ouverture de chaussage, depuis l'extrémité antérieur de celle-ci, du côté opposé à la fente latérale ou médiale.
- L'extension est fixée sur la portion antérieure d'un bord de l'ouverture de chaussage, du même côté que la fente latérale ou médiale.
- La chaussure comprend un système de serrage connectant les bords de la subdivision antérieure, le système de serrage étant au moins partiellement disposé entre l'extension et une portion de recouvrement de la guêtre recouvrant une partie de l'empeigne.
- La chaussure comprend une couche de mousse disposée entre une partie du système de serrage et l'extension.
- La guêtre est réalisée dans une matière extensible.

D'autres caractéristiques et avantages de l'invention seront mieux compris à l'aide de la description qui va suivre, en regard des dessins annexés illustrant, selon des formes de réalisation non limitatives, comment l'invention peut être réalisée, et dans lequel :
[Fig. 1] La figure 1 est une vue de dessus d'une chaussure sans guêtre ;
[Fig. 2] La figure 2 est une vue en plan du patronage d'une guêtre pour connecter à la chaussure de la figure 1 afin d'obtenir une chaussure selon l'invention ;
[Fig. 3] La figure 3 est une vue médiale de la chaussure selon l'invention.
[Fig. 4] La figure 4 est une vue latérale de la chaussure selon l'invention.
**[****Fig. 5****] La** figure 5 est une vue schématique de la section transversale selon V-V de la figure 3.

Dans la suite de la description, il sera fait usage de termes tels que « vertical », « supérieur », « inférieur », « haut », « bas », « transversal », « latéral », « médial », « droite », « gauche », « horizontal », « antérieur », « postérieur », « devant », « derrière », « avant », « arrière ». Ces termes doivent être interprétés de façon relative en relation avec la position que la chaussure occupe sur le pied d'un utilisateur en posture normale, et la direction d'avancement normale d'un utilisateur. On considère, comme une posture normale, une configuration pour laquelle le semelage est posée à plat sur un sol horizontal.

Les termes « latéral » et « médial », de manière conventionnelle, s'entendent comme tournés respectivement vers l'extérieur et vers l'intérieur. Ainsi, le côté médial d'un pied ou d'une chaussure est tourné vers le côté médial de l'autre pied ou de l'autre chaussure de l'utilisateur.

Le terme « longitudinal » fait référence à une direction talon-orteils correspondant à l'axe X alors que le terme « transversal », fait référence à une direction médiale-latérale (pour un pied gauche) correspondant à l'axe Y et donc sensiblement perpendiculaire à la direction longitudinale. La direction verticale ou bas/haut correspond à l'axe Z.

Les termes « intérieur » et « interne » désignent les éléments dirigés vers l'intérieur de la chaussure, orientés vers le pied de l'utilisateur lorsque celui-ci est logé dans la chaussure. A l'inverse, les termes « extérieur » et « externe » désignent les éléments orientés vers l'extérieur de la chaussure, exposés à l'environnement externe.

Dans la description, une « chaussure » est définie par un « semelage » et une « tige ». Le « semelage » est la partie inférieure de la chaussure comprise entre le pied et le sol. C'est le « dessous » de la chaussure. Le semelage est positionné en vis-à-vis de la plante du pied. La « tige » est la partie supérieure de la chaussure enveloppant le pied et éventuellement une partie de la cheville, à l'exception du « dessous » du pied. C'est le « dessus » de la chaussure. La tige est solidarisée avec le bord périphérique du semelage. A noter que certains éléments de la chaussure peuvent former à la fois une partie du semelage et une partie de la tige.

Les figures 1 à 5 illustrent une construction d'une chaussure 100 selon un mode de réalisation de l'invention. La chaussure100 est une chaussure de sport, notamment une chaussure de course à pied. La chaussure 100 est une chaussure pour pied droit. La chaussure 100 pourrait être de tout autre type de chaussure de sport. La chaussure 100 comprend une tige 102, qui surmonte un semelage 101.

Dans cet exemple, la tige 102 comprend une enveloppe 2 et une guêtre 3.

La figure 1 représente une chaussure sans guêtre. La figure 2 représente le patronage de la guêtre. Les figures suivantes illustrent la chaussure selon l'invention où les deux composants représentés aux figures 1 et 2 sont assemblés. L'enveloppe 2 se compose d'une empeigne 21, d'un quartier latéral 22L et d'un quartier médial 22M.

Ces composants 21, 22L, 22M de l'enveloppe 2 peuvent être des pièces distinctes. Alternativement, certains composants ou tous les composants forment une pièce unitaire en étant, par exemple, réalisée avec un même procédé (tricotage, tissage...). Certains composants peuvent également comprendre plusieurs parties assemblées entre elles de toute façon connue en soi, par exemple, par couture, collage ou soudage. Selon certains modes de réalisation, certains composants de l'enveloppe 2 peuvent se prolonger sous le pied pour former une partie du semelage 101 ou inversement, certains composants du semelage 101 peuvent se prolonger vers le haut, depuis la périphérie du semelage, pour former une partie de l'enveloppe 2. Au sens de l'invention, l'empeigne 21 est la partie de l'enveloppe 2 couvrant les parties supérieure, frontale, latérale et médiale de l'avant-pied, c'est-à-dire, longitudinalement, depuis l'extrémité avant de la chaussure jusque la partie postérieure du cou-de-pied. Dans l'exemple décrit et représenté, l'empeigne 21 comprend une ouverture supérieure 201, au niveau du cou-de-pied, qu'on désignera comme subdivision antérieure.

Au sens de l'invention, les quartiers latéral 23L et médial 23M forment l'emboitage du talon et couvrent les parties arrière, latérale et médiale de l'arrière-pied. Les quartiers 23L, 23M prolongent l'empeigne 21 à l'arrière de celle-ci afin de former l'enveloppe continue 2 couvrant le dessus et tous les côtés du pied. Les bords supérieurs des quartiers 23L, 23M délimitent une ouverture supérieure 202, qu'on désignera comme subdivision postérieure, pour l'introduction du pied dans la chaussure 100.

Ainsi, l'enveloppe intègre une ouverture de chaussage 20 délimitée par un bord latéral 20L, un bord médial 20M, un bord antérieur 20F et un bord postérieur 20R, l'ouverture de chaussage présentant
- une subdivision postérieure 202, correspondant à l'ouverture supérieure des quartiers susmentionnée, délimitée par une portion arrière 202L dudit bord latéral 20L, une portion arrière 202M dudit bord médial 20M et le bord postérieur 20R,
- une subdivision antérieure 201, correspondant à l'ouverture supérieure de l'empeigne susmentionnée, celle-ci prolongeant la subdivision postérieure 202 au niveau de l'empeigne 21, délimitée par une portion antérieure 201L dudit bord latéral 20L, une portion antérieure 201M dudit bord médial 20L et le bord antérieur 20F. Cette ouverture de chaussage 20 sert à permettre l'introduction du pied dans la chaussure. La subdivision postérieure 202 est destinée à laisser passer le pied, puis aussi à entourer la cheville après chaussage. La subdivision antérieure 201 autorise quant à elle une variation de dimension de l'ouverture de chaussage et notamment augmenter l'ouverture de la subdivision postérieure pour le passage du pied. De plus, la subdivision antérieure permet d'ajuster le serrage de l'enveloppe au niveau du cou-de-pied pour assurer un bon maintien de la chaussure autour du pied.

Pour cela, c'est-à-dire, pour assurer l'enserrement du cou-de-pied par l'empeigne 21, la chaussure 100 comprend un système de serrage 4 permettant de rapprocher lesdites portions antérieures 201M et 201L délimitant la subdivision antérieure 201. Ce système de serrage contribue fortement au bon maintien du pied. Dans cet exemple, il est composé du lacet 41, des passants 210 et, éventuellement, d'un bloqueur permettant d'ajuster la longueur du laçage. Dans cet exemple, Les bords latéral 201L et médial 201M de la subdivision antérieure 201 peuvent porter des passants 210 destinés à recevoir une portion d'un lacet 41.

L'enveloppe 2 est fixée au semelage 101. Selon un mode de réalisation classique, l'enveloppe 2 est assemblée à une première de montage 11, par exemple, par couture. Ce sous-ensemble est alors fixé à la surface supérieure du semelage 101, par exemple, par collage, via la première de montage. D'autres modes de fixation de l'enveloppe au semelage peuvent être envisagés.

Selon l'invention, la tige 102 comprend une guêtre 3 connectée à ou fixée sur l'enveloppe 2.

La guêtre 3 se compose d'un empiècement connecté à l'enveloppe 2
- sur le pourtour 202L, 202M et 20R de la subdivision postérieure 202 et
- au niveau de l'empeigne 21 de sorte à entourer le pourtour 201L, 201M et 20F de la subdivision antérieur 201.

La guêtre 3 comprend ainsi une portion de maintien 34, prolongeant les quartiers 22L, 22M, au-dessus de la subdivision postérieure 202, cette portion de maintien étant destinée à entourer la cheville de l'utilisateur une fois le pied chaussé, et une portion de recouvrement 35 destinée à recouvrir l'enveloppe 2 au niveau de l'empeigne 21. La portion de maintien 34 comprend une ouverture supérieure 31 pour permettre l'introduction du pied dans la chaussure. La guêtre 3 est conçu pour entourer la cheville et se prolonger vers l'avant pour recouvrir une partie du cou-de-pied de l'utilisateur. La guêtre 3 est construite de sorte à créer, au niveau du cou-de-pied, un chevauchement (ou recouvrement ou superposition) d'une partie de la guêtre par rapport à une autre partie de la guêtre. Ce chevauchement de la guêtre sur elle-même au niveau du cou-de-pied est réalisé à la manière d'un « strap » (bandage) ou d'un cache-cœur.

Cette configuration permet un bon recouvrement de l'ouverture de chaussage 20 afin d'assurer une bonne étanchéité de la chaussure contre des éléments extérieurs comme de l'eau ou des cailloux. Cette construction, en recouvrant notamment la subdivision antérieur 201, apporte également un bon aérodynamisme de la chaussure en masquant le système de serrage 4 par une surface plus lisse. De plus, cela permet de maintenir un serrage du pied même lorsque le système de serrage est relâché, par exemple, si le noeud d'un lacet est défait. Par ailleurs, cela permet de maintenir le lacet défait ou une partie flottante du système de serrage dans une poche fermée afin d'éviter que cet élément libre ballote au risque de s'accrocher à un objet et faire trébucher le coureur.

La connexion de la guêtre 3 avec l'enveloppe 2, que ce soit au niveau des quartiers 22L ou 22M ou de l'empeigne 21, peut être réalisée par tout moyen approprié. Cela peut être par couture et/ou collage et/ou soudage.

La guêtre 3 est préférentiellement un empiècement unitaire continu afin de présenter une surface externe lisse propice à l'aérodynamisme.

L'empiècement 3 est préférentiellement réalisé dans un matériau étanche de sorte à assurer l'étanchéité de la chaussure et d'éviter de mouiller le pied. De préférence, le matériau utilisé est également respirant pour permettre l'aération du pied et évacuer la transpiration.

L'empiècement 3 peut être un textile élastique, notamment tissé ou tricoté.

La guêtre 3 est avantageusement réalisé avec un matériau extensible afin de faciliter la déformation de l'empiècement, notamment pour faciliter l'entrée du pied dans la chaussure, mais également pour faciliter l'accès au système de serrage 4. Un tel matériau extensible est, par exemple, un matériau comprenant de l'élasthanne ou équivalent. Un tel matériau présente une bonne élasticité.

La guêtre 3 se chevauche (ou se recouvre ou se superpose) sur elle-même, sans connexion, de sorte à former soit une fente latérale 32L, soit une fente médiale 32M. Ainsi, deux modes de réalisation peuvent être envisagés. Dans une première configuration, illustrée dans les figures 3 à 5, l'enroulement de la guêtre est réalisé de sorte que celle-ci soit fixée sur le côté médial de l'empeigne, créant ainsi un fente médiale 32M. Dans une deuxième configuration, non illustrée, l'enroulement de la guêtre est réalisé dans le sens inverse que celui de la première configuration. L'enroulement est donc réalisé de sorte que la guêtre soit fixée sur le côté latéral de l'empeigne, créant ainsi un fente latérale 32L.

La fente 32L, 32M est délimitée par un bord libre 351 de la portion de recouvrement 35, c'est-à-dire le bord de cette potion qui n'est pas fixé sur l'enveloppe 2, et par une partie de l'enveloppe 2 se prolongeant par une partie recouverte de la guêtre.

Ce chevauchement permet d'accroitre la possibilité d'écarter le bord supérieur de la guêtre pour faciliter le chaussage du pied ou l'accès au système de serrage 4.

La guêtre 3 est conçue pour recouvrir la subdivision antérieur 201.

Selon une première configuration, la guêtre 3 est fixée à l'empeigne 21 au niveau des bords 201L, 201M et 20F de la subdivision antérieur 201. On est dans ce cas dans une connexion de type bord à bord.

Alternativement, la guêtre peut être fixée à l'empeigne 21 à distance des bords 201L, 201M et 20F de la subdivision antérieur 201.

Selon un mode de réalisation, comme illustrée sur les figures 3 à 5, la guêtre 3 est fixée au niveau d'une jonction 36 entre l'enveloppe 2 et le semelage 101, du côté de la fente latérale 32L ou médiale 32M. Cette configuration est particulièrement intéressante car elle permet de former une plus grande fente ce qui se traduit par la possibilité de déformer davantage l'empiècement 3 afin d'améliorer l'introduction du pied dans la chaussure et l'accès au système de serrage 4. Lorsque la fente est médiale, cela permet une légère compression sur la partie médiale de l'avant pied, apportant un maintien pour corriger la pronation du pied. A l'inverse, lorsque la fente est latérale, cela permet une légère compression sur la partie latérale de l'avant pied, apportant un maintien pour corriger la supination du pied. Cette construction permet également d'éviter d'avoir un point dur ou rigide au niveau du cou-de-pied résultant du moyen de fixation (colle, couture ou soudure) de la guêtre 3 sur l'empeigne 21 à ce niveau. On améliore ainsi le confort de l'utilisateur.

Selon un mode de réalisation avantageux, la guêtre 3 comprend une extension 33 agencée pour obturer la subdivision antérieure 201 et destinée à être recouverte par une partie de la portion de recouvrement 35. Ainsi, la portion de recouvrement 35 est conçue pour recouvrir une partie de l'empeigne 21 et l'extension 33. Dans cet exemple, l'extension 33 est fixée à au moins une portion antérieure 201L, 201M d'un bord 20L, 20M de l'ouverture de chaussage 20, côté intérieur de l'enveloppe 2. Ainsi, l'extension est sensiblement à l'intérieur de l'enveloppe 2. Cette extension 33 forme alors une languette de chaussure destinée à s'intercaler entre le système de serrage 4 et le cou-de-pied. Cela permet d'apporter un confort en diminuant la pression directe du moyen de serrage sur le cou-de-pied, la pression étant alors répartie via la languette. De plus, cela renforce encore l'étanchéité de la chaussure dans cette zone. Cette construction permet également de réduire le nombre de composants de la chaussure du fait d'utiliser une partie de la guêtre pour réaliser la languette. La fabrication de la chaussure est ainsi simplifiée et donc plus économique.

Selon un mode de réalisation, l'extension 33 est fixée sur au moins un tiers de la longueur **L201L,** L201M de la portion antérieure 201L, 201M d'un bord 20L, 20M de l'ouverture de chaussage, depuis l'extrémité antérieur de celle-ci, du côté opposé à la fente latérale ou médiale.

En étant fixée sur un minimum de longueur de cette portion antérieure du côté opposé à la fente, l'extension 33 présente un tenue suffisante pour assurer un bon maintien en position de la languette, notamment lors du chaussage et éviter ainsi que celle-ci se dérobe sous l'empeigne au niveau de l'avant pied. Par ailleurs, cette accroche apporte une légère tension d'une partie du cou-de-pied pour un meilleur maintien du pied. De plus, cela améliore également l'étanchéité de la chaussure à ce niveau.

Selon un mode de réalisation, l'extension 33 est fixée sur au maximum deux tiers de la longueur **L201L,** L201M de la portion antérieure 201L, 201M d'un bord 20L, 20M de l'ouverture de chaussage, depuis l'extrémité antérieur de celle-ci, du côté opposé à la fente latérale ou médiale.

Le fait de ne pas être fixée sur une partie postérieure d'un bord 201L ; 201M de la subdivision antérieure 201, à proximité de la subdivision postérieure 202, permet d'accroitre l'ouverture pour le passage du pied. La subdivision postérieure 202 peut ainsi être agrandie par une partie de la subdivision antérieure 201. On facilite donc le chaussage du pied grâce à cette construction de languette 33 non connectée dans la partie arrière de la subdivision antérieure 201.

Selon un mode de réalisation, l'extension 33 est fixée sur la portion antérieure 201L, 201M d'un bord de l'ouverture de chaussage, du même côté que la fente latérale ou médiale.

La fixation de la languette 33 à ce niveau apporte des bénéfices analogues à ceux évoqués précédemment. En étant fixée sur cette portion antérieure du côté de la fente, l'extension 33 présente un tenue suffisante pour assure un bon maintien en position de la languette, apporte une légère tension d'une partie du cou-de-pied pour un meilleur maintien du pied, et améliore également l'étanchéité de la chaussure à ce niveau.

Comme indiqué précédemment, la chaussure comprend un système de serrage 4 connectant les bords de la subdivision antérieure. Avantageusement, l'extension ou languette 33 est agencée de sorte que le système de serrage 4 soit au moins partiellement disposé entre l'extension 33 et la portion de recouvrement 35 de la guêtre 3 recouvrant une partie de l'empeigne 21. La portion de recouvrement 35 va donc masquer le système de serrage 4 et apporter les avantages évoqués précédemment concernant l'aérodynamisme, le maintien du système de serrage dans un poche et le maintien d'un serrage si le système de serrage est relâché. L'extension ou languette 33 apporte du confort en atténuant la pression exercée par le système de serrage sur le cou-de-pied.

Pour améliorer davantage le confort, notamment pour réduire la pression exercée par le système de serrage sur le cou-de-pied, la chaussure comprend une couche de mousse 37 disposée entre une partie du système de serrage 4 et l'extension 33. Par exemple, pour un système de serrage composé d'un lacet, la mousse peut être localisée sous l'emplacement où l'on va faire le noeud de serrage avec le lacet. Pour fixer la couche de mousse 37 sur la languette 33, celle-ci peut être emprisonnée entre l'extension 33 et un panneau de recouvrement 38 fixée sur l'extension 33, par couture et/ou collage et/ou soudage, dans une zone de connexion entourant la couche de mousse 37. La figure 5 donne une représentation schématique d'une telle construction. Dans ce dessin, le panneau de recouvrement 38 couvre la largeur de la languette 33. La couche de mousse 37 et le panneau de recouvrement 38 peuvent être moins larges que la largeur de la languette 33, et recouvrir qu'une partie médiane de la languette 33, comme représenté sur la figure 2.

La languette 33 peut présenter des fentes de passage de lacets afin de maintenir un bon positionnement relatif de la languette et des lacets lors du chaussage et du laçage. Cela permet aussi un maintien en place de la languette 33 et d'éviter que celle-ci se dérobe sous l'empeigne au niveau de l'avant pied.

Dans les constructions décrites précédemment, la guêtre 3 est un composant distinct, fixée à l'enveloppe 2 par tout moyen approprié, couture et/ou collage et/ou soudage. Selon une solution alternative, la guêtre et l'enveloppe forme une pièce unitaire. La guêtre est alors une extension, une partie de l'enveloppe. Dans ce cas, la connexion entre l'empiècement et l'enveloppe peut résulter de la construction de cette pièce unitaire ou peut être un mixte entre une connexion de construction et d'autres moyens de fixations comme la couture et/ou la collage et/ou la soudage. Une telle pièce unitaire peut être un textile réalisé par tissage ou tricotage.

Les solutions décrites plus haut permettent un chaussage aisé et un laçage aisé. En effet, l'agencement de la guêtre 3 sur l'enveloppe 2, dans une configuration entourant la cheville de l'utilisateur et se chevauchant au niveau de l'empeigne, à la façon d'une construction de type « cache-cœur », permet d'obtenir ces bénéfices.

Pour le chaussage, l'utilisateur va écarter la partie supérieure de la guêtre 33, au niveau de sa zone de chevauchement, afin d'agrandir l'ouverture supérieure 31 de la guêtre, située au-dessus de la subdivision postérieure 202. Avec une ouverture plus grande, l'utilisateur aura plus de facilité pour introduire son pied dans la chaussure.

Une fois le pied dans la chaussure, l'utilisateur peut aussi accéder facilement au système de serrage 4 en écartant le bord libre 351 de la portion de recouvrement 35 destinée à recouvrir une partie de l'empeigne 21, élargissant ainsi la fente latérale 32L ou médiale 32M. L'utilisateur peut repousser vers l'avant une partie de la portion de recouvrement 35 pour dégager l'accès au système de laçage 4. Une fois le serrage effectué, l'utilisateur peut remettre en place la guêtre afin de recouvrir le cou-de-pied et le système de serrage. En utilisant un matériau extensible, l'élasticité de l'empiècement 3 fait que la guêtre 3 revient naturellement vers une telle position de recouvrement du cou-de-pied par la guêtre.

Cette construction de guêtre en chevauchement, recouvrement ou "cache-coeur" présente notamment les avantages suivants :
- elle permet un recouvrement du laçage améliorant l'aérodynamisme,
- elle permet d'obtenir une construction allégée d'une chaussure équipée d'une guêtre, l'allégement étant notamment amélioré du fait qu'il n'y ait pas besoin de système de fermeture spécifique de la guêtre,
- elle permet de réduire le nombre de composants de la chaussure du fait que la languette soit formée par une partie de la guêtre et qu'il n'y ait pas besoin de système de fermeture de la guêtre, la fabrication est alors plus simple et plus économique,
- elle permet de faciliter le chaussage d'une chaussure équipée d'une guêtre,
- elle permet de faciliter l'accès au système de serrage de la chaussure,
- elle permet un enveloppement du pied et de la cheville offrant un effet proprioceptif. L'invention n'est pas limitée aux modes de réalisation précédemment décrits. Il est également possible de combiner ces modes de réalisation. L'invention s'étend à tous les modes de réalisation couverts par les revendications annexées.

### NOMMENCLATURE

- 100.: Chaussure
- 101.: Semelage
11. Première de montage
- 102.: Tige
2. Enveloppe
20. Ouverture de chaussage
20F. Bord antérieur
20L. Bord latéral
20R. Bord postérieur
20M. Bord médial
201. Subdivision antérieure
201L. Portion antérieure du bord latéral 20L
201M. Portion antérieure du bord médial 20M
202. Subdivision postérieure
202L. Portion postérieure du bord latéral 20L
202M. Portion postérieure du bord médial 20M
21. Empeigne
210. Passant
- 22L.: Quartier latéral
- 22M.: Quartier médial
- 3.: Guêtre
31. Ouverture supérieure
32L. Fente latérale
32M. Fente médiale
33. Extension ou languette
34. Portion de maintien
35. Portion de recouvrement
351. Bord libre
- 36.: Jonction entre le semelage 101 et l'enveloppe 2
- 37.: Couche de mousse
- 38.: Panneau de recouvrement
- 4.: Système de serrage
41. Lacet

## Revendications

1. Chaussure (100) apte à recevoir un pied d'un utilisateur, la chaussure comprenant :
- un semelage (101)
- une tige (102) comprenant :
• une enveloppe (2) composée
∘ d'une empeigne (21)
∘ d'un quartier latéral (22L)
∘ d'un quartier médial (22M),
l'enveloppe intégrant une ouverture de chaussage (20) délimitée par un bord latéral (20L), un bord médial (20M), un bord antérieur (20F) et un bord postérieur (20R), l'ouverture de chaussage présentant
- une subdivision postérieure (202), au niveau des quartiers, délimitée par une portion arrière (202L) dudit bord latéral, une portion arrière (202M) dudit bord médial et le bord postérieur,
- une subdivision antérieure (201), prolongeant la subdivision postérieure au niveau de l'empeigne, délimitée par une portion antérieure (201L) dudit bord latéral, une portion antérieure (201M) dudit bord médial et le bord antérieur,
• une guêtre (3) connecté à l'enveloppe,
**caractérisée en ce que**
la guêtre se compose d'un empiècement connecté à l'enveloppe
- sur le pourtour (202L, 202M et 20R) de la subdivision postérieure (202) et
- au niveau de l'empeigne de sorte à entourer le pourtour (201L, 201M et 20F) de la subdivision antérieur (201),
la guêtre étant conçue pour entourer la cheville et recouvrir une partie du cou-de-pied de l'utilisateur de sorte à former une ouverture supérieure (31), la guêtre se chevauchant sur elle-même, sans connexion, de sorte à former une fente latérale (32L) ou médiale (32M).

2. Chaussure (100) selon la revendication 1, **caractérisée en ce que** la guêtre est fixée au niveau d'une jonction (36) entre l'enveloppe et le semelage, du côté de la fente latérale ou médiale.

3. Chaussure (100) selon l'une des revendications précédentes, **caractérisée en ce que** la guêtre comprend :
- une extension (33) agencée pour obturer la subdivision antérieure et,
- une portion de recouvrement (35) destinée à recouvrir une partie de l'empeigne (21) et l'extension (33).

4. Chaussure (100) selon la revendication précédente, **caractérisée en ce que** l'extension est fixée sur au moins un tiers de la longueur (L201L, L201M) de la portion antérieure (201L, 201M) d'un bord (20L, 20M) de l'ouverture de chaussage, depuis l'extrémité antérieur de celle-ci, du côté opposé à la fente latérale ou médiale.

5. Chaussure (100) selon l'une des revendications 3 ou 4, **caractérisée en ce que** l'extension est fixée sur au maximum deux tiers de la longueur (L201L, L201M) de la portion antérieure (201L, 201M) d'un bord (20L, 20M) de l'ouverture de chaussage, depuis l'extrémité antérieur de celle-ci, du côté opposé à la fente latérale ou médiale.

6. Chaussure (100) selon l'une des revendications 3 à 5, **caractérisée en ce que** l'extension est fixée sur la portion antérieure (201L, 201M) d'un bord de l'ouverture de chaussage, du même côté que la fente latérale ou médiale.

7. Chaussure (100) selon l'une des revendications 3 à 6, **caractérisée en ce qu'**elle comprend un système de serrage (4) connectant les bords de la subdivision antérieure, le système de serrage étant au moins partiellement disposé entre l'extension et une portion de recouvrement (35) de la guêtre recouvrant une partie de l'empeigne.

8. Chaussure (100) selon la revendication précédente, **caractérisée en ce qu'**elle comprend une couche de mousse (37) disposée entre une partie du système de serrage et l'extension.

9. Chaussure (100) selon l'une des revendications précédentes **caractérisée en ce que** la guêtre est réalisée dans une matière extensible.
